# DEMANDE DE BREVET EUROPEEN

(11) **EP 1 282 192 A1**
(43) Date de publication de la demande: **05.02.2003**
(21) Numéro de dépôt: 02291903.9
(22) Date de dépôt: 26.07.2002
(51) Int. Cl.: H01R 9/24

(54) **Boîte mixte relais-fusibles modulaire**

(30) Priorité: 30.07.2001 FR 0110192
(71) Demandeur: Valeo Electronique et Systemes de Liaison, 78180 Montigny le Bretonneux (FR)
(72) Inventeur: Basset, Eric, 78960 Voisins le Bretonneux (FR)
(74) Mandataire: Faber, Jean-Paul

(57) **Abrégé**

Boîte mixte relais-fusibles modulaire comprenant une série de modules pourvus de compartiments destinés à recevoir les pattes de contact (33, 36) de fusibles et des relais et un circuit électrique relié à une source d'alimentation et des moyens d'assemblage des modules, caractérisée en ce qu'elle comprend un support (1) agencé afin de permettre la fixation côte à côte d'une série de modules (30), ledit support étant pourvu de moyens pour la fixation d'une barrette d'alimentation (10) reliée à une source de courant électrique et conformée pour présenter une série de languettes de contact destinées à s'insérer dans les compartiments des modules et à être reliées à l'une des pattes de contact (33) d'un relais (35), tandis qu'une autre patte de contact (33) dudit relais est reliée par un shunt à une patte de contact d'un fusible correspondant.

## Description

La présente invention concerne une boîte mixte relais-fusibles modulaire.

L'un des buts de l'invention est de réaliser une boîte mixte relais-fusibles modulaire dont les différents éléments sont faciles à assembler et dont les circuits électriques sont simplifiés.

Le but, selon l'invention, comporte une série de modules pourvus de compartiments destinés à recevoir les pattes de contact de fusibles et de relais, un circuit électrique d'alimentation relié à une source d'alimentation et des moyens d'assemblage de modules, ladite boîte étant caractérisée en ce qu'elle comprend un support agencé afin de permettre la fixation côte à côte d'une série de modules, ledit support étant pourvu de moyens pour la fixation d'une barrette d'alimentation reliée à une source de courant électrique et conformée pour présenter une série de languettes de contact destinées à s'insérer dans les compartiments des modules et à être reliées à l'une des pattes de contact d'un relais, tandis qu'une autre patte de contact dudit relais est reliée par un shunt à une patte de contact d'un fusible correspondant.

Suivant une autre caractéristique, le support comporte deux joues latérales, un fond à partir duquel s'étend une série de cloisons présentant des fentes destinées à recevoir la barrette d'alimentation, celle-ci présentant des ouvertures, tandis que le fond comporte des pattes élastiques pourvues d'ergots s'insérant dans lesdites ouvertures.

Suivant une caractéristique de détail, la barrette d'alimentation affecte une forme générale rectangulaire avec, le long d'un grand côté, des pattes de sertissage pour la fixation d'un conducteur d'alimentation, tandis que l'autre grand côté présente une série de pattes pliées à angle droit et présentant, chacune, au voisinage de leur extrémité libre, une languette de contact également pliée à angle droit.

Enfin, suivant une dernière caractéristique, le support comporte, sur son fond, des rainures, tandis que les modules sont pourvus de languettes destinées à s'insérer dans les rainures pour assurer l'assemblage.

L'invention va maintenant être décrite avec plus de détails en se référant à un mode de réalisation particulier donné à titre d'exemple seulement et représenté aux dessins annexés, dans lesquels :
Figure 1 est une vue en perspective éclatée d'une boîte mixte relais-fusibles.
Figure 2 montre la boîte montée.
Figure 3 est une vue en perspective éclatée montrant l'alimentation et le montage d'un module.
Figure 4 est une vue en coupe montrant le montage et la fixation de la barrette d'alimentation.

La boîte, selon l'invention, comprend un support 1 réalisé en matière plastique et présentant un fond 2, deux joues latérales 3 et des cloisons 4 reliées par un plancher 5 renforcé par des nervures 6.

Le fond 2, sous le plancher 5, comporte des pattes élastiques 7 et entre les cloisons 4 et le fond 2 sont ménagées des fentes 8.

Le support 1 est destiné à recevoir une barrette d'alimentation 10 découpée dans un flan d'un métal bon conducteur de l'électricité et affectant une forme générale rectangulaire avec deux grands côtés 11 et 13 et deux petits côtés 12.

Le grand côté 11 comporte des pattes de sertissage 14 pour la fixation d'un conducteur 15 relié à une source de courant électrique.

Le grand côté 13 présente une série de pattes 16 présentant une partie 17 pliée à angle droit et présentant, au voisinage de l'extrémité libre, latéralement, une languette de contact 18 pliée également à angle droit.

La barrette de contact 10 s'insère dans les fentes 8 du fond 2 et présente des ouvertures 20 destinées à coopérer avec des ergots 21 portés par des pattes élastiques 22 du fond 2 du support 1.

Le plancher 5 est percé de trous 23 pour le passage des pattes 18.

Le fond 2 est divisé en compartiments par les cloisons 4, chaque compartiment présentant deux rainures 26, en vis-à-vis, et destinés à constituer des glissières.

Dans chaque compartiment, il est prévu, sur le fond 2, des butées de verrouillage 27.

La boîte est complétée par une série de modules 30 destinés à s'insérer entre les cloisons 4 et aux extrémités du support entre une cloison 4 et la joue correspondante 3.

Chaque module 30 présente une série de compartiments destinés à recevoir, d'une part, les pattes de contact 33 d'un relais 35 et les pattes de contact 36 d'un fusible 37.

L'une des parois latérales des modules 30 présente des languettes 31 destinées à coopérer avec les rainures 26 afin d'assurer la fixation sur le support, chaque module étant bloqué entre la paroi de plancher 5 et les butées 27 qui coopèrent avec son bord correspondant.

La face des modules 30 opposée à celle pourvue des languettes 31 comporte des accrochages en queue d'aronde pour recevoir des éléments complémentaires.

L'une des pattes 33 du relais 35 est destinée à s'insérer dans un organe de contact 39 monté sur une languette de contact 18, tandis que deux autres pattes 33 coopèrent avec des organes femelles 40 reliés à des conducteurs 41. Enfin, la dernière patte 33 reçoit un organe de contact 39 relié par un shunt 42 à un second organe de contact 39 dans lequel s'insère l'une des pattes de contact 36 du fusible 37, l'autre patte de contact 36 s'insérant dans un organe femelle 44 serti à une extrémité d'un conducteur 45 d'alimentation d'un appareil.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Boîte mixte relais-fusibles modulaire comprenant une série de modules pourvus de compartiments destinés à recevoir les pattes de contact (33, 36) de fusibles et des relais et un circuit électrique relié à une source d'alimentation et des moyens d'assemblage des modules, **caractérisée en ce qu'**elle comprend un support (1) agencé afin de permettre la fixation côte à côte d'une série de modules (30), ledit support étant pourvu de moyens pour la fixation d'une barrette d'alimentation (10) reliée à une source de courant électrique et conformée pour présenter une série de languettes de contact destinées à s'insérer dans les compartiments des modules et à être reliées à l'une des pattes de contact (33) d'un relais (35), tandis qu'une autre patte de contact (33) dudit relais est reliée par un shunt à une patte de contact d'un fusible correspondant.

2. Boîte mixte relais-fusibles modulaire, selon la revendication 1, **caractérisée en ce que** le support (1) comporte deux joues latérales (3) et un fond (2) à partir duquel s'étend une série de cloisons (4) présentant des fentes (8) destinées à recevoir la barrette d'alimentation (10), celle-ci présentant des ouvertures (20), tandis que le fond comporte des pattes élastiques (22) pourvues d'ergots (21) s'insérant dans lesdites ouvertures.

3. Boîte mixte relais-fusibles modulaire, selon la revendication 1, **caractérisée en ce que** la barrette d'alimentation (10) affecte une forme générale rectangulaire avec, le long d'un grand côté, des pattes de sertissage pour la fixation d'un conducteur d'alimentation, tandis que l'autre grand côté présente une série de pattes (16) pliées à angle droit et présentant, chacune, au voisinage de leur extrémité libre, une languette de contact également pliée à angle droit.

4. Boîte mixte relais-fusibles modulaire, selon la revendication 1, **caractérisée en ce que** le support (1) comporte, sur son fond, des rainures (26), tandis que les modules (30) sont pourvus de languettes (31) destinées à s'insérer dans les rainures pour assurer l'assemblage.
